# EUROPÄISCHE PATENTSCHRIFT

(11) **EP 2 233 639 B1**
(45) Veröffentlichungstag und Bekanntmachung des Hinweises auf die Patenterteilung: **15.05.2013**
(21) Anmeldenummer: 10002782.0
(22) Anmeldetag: 17.03.2010
(51) Int. Cl.: E01B 29/24

(54) **Vorrichtung zum Einbau von Schienenklemmen**
Device for installing rail clamps
Dispositif d'installation de dispositifs de fixation de rails

(43) Veröffentlichungstag der Anmeldung: 29.09.2010
(73) Patentinhaber: Matisa Matériel Industriel SA, 1023 Crissier 1 (CH)
(72) Erfinder: Ganz, Jörg, 1163 Etoy (CH)

(56) Entgegenhaltungen:
- EP-A1- 0 735 190
- FR-A1- 2 682 135
- US-A- 5 839 377
- US-A1- 2010 187 486

## Beschreibung

Die Erfindung betrifft eine Vorrichtung zum Einbau von Schienenklemmen, mit einem durch Rollen auf einer Schiene verfahrbaren Rahmen und relativ zu diesem verstellbaren, bezüglich einer normal zur Schiene verlaufenden Schwellenlängsrichtung einander gegenüberliegenden Einschiebewerkzeugen zur Verlagerung der Schienenklemmen in eine zum Eindrehen von Schienenschrauben vorgesehene Endstellung.

Durch US 5 839 377 ist es bekannt, Schienenklemmen mit in Schwellenlängsrichtung bewegbaren Einschiebewerkzeugen in ihre Endposition einzuschieben. Diese Vorrichtungen sind sehr groß und daher unübersichtlich.

Aus EP 1 201 826 ist es auch bekannt, mit Hilfe zweier zueinander verstellbarer Schraubeinrichtungen Schienenschrauben einzudrehen.

Die Aufgabe der vorliegenden Erfindung liegt nun in der Schaffung einer Vorrichtung, mit der der Einbau von Schienenklemmen sowie deren Fixierung durch Schrauben unter unterschiedlichen Einsatzbedingungen durchführbar ist.

Diese Aufgabe wird erfindungsgemäß mit einer Vorrichtung der gattungsgemäßen Art durch die im Kennzeichen von Anspruch 1 angeführten Merkmale gelöst.

Eine derartige Ausbildung ermöglicht eine problemlose Kombination des Einschiebevorganges der Schienenklemme mit deren abschließender Fixierung durch einen Schraubvorgang. Mit der drehbaren Lagerung der beiden Schraubeinrichtungen kann unter Vermeidung von Umrüstarbeiten eine sehr einfache Anpassung an unterschiedliche Positionierungen der Schienenunterlagsplatten sowie der zugehörigen Schrauben durchgeführt werden.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:

Fig. 1 und Fig. 2 eine Seitenansicht bzw. eine Ansicht in Schienenlängsrichtung einer Vorrichtung zum Einbau von Schienenklemmen, Fig. 3 eine schematisierte Draufsicht auf ein Gleis und Fig. 4 eine schematisierte Draufsicht auf die Schraubeinrichtungen.

Eine in Fig. 1 und 2 dargestellte Vorrichtung 1 zum Einbau von Schienenklemmen 2 besteht im Wesentlichen aus einem durch Rollen 3 auf einer Schiene 4 verfahrbaren Rahmen 5. Diesem sind zwei Schienenklemmzangen 6 und ein durch einen Antrieb 7 relativ zum Rahmen 5 höhenverstellbarer Hilfsrahmen 8 zugeordnet, der zwei - bezüglich einer normal zur Schiene 4 verlaufenden Schwellenlängsrichtung 9 - einander gegenüberliegende Einschiebewerkzeuge 10 aufweist. Mit letzteren werden durch Betätigen von Einschiebeantrieben 11 die Schienenklemmen 2 in zum Eindrehen von Schienenschrauben 12 vorgesehene Endstellung gebracht. Jedes Einschiebewerkzeug 10 ist entgegen einer Druckrichtung von Schraubenfedern 13 relativ zum Hilfsrahmen 8 höhenverstellbar gelagert.

Zwischen den beiden Einschiebewerkzeugen 10 sind zwei Schraubeinrichtungen 14 zum Fixieren der Schienenklemmen 2 mit den Schienenschrauben 12 angeordnet. Die Schraubeinrichtungen 14 sind an einem Tragrahmen 15 angeordnet, welcher durch einen Antrieb 16 höhenverstellbar gegenüber dem Rahmen 5 ausgebildet ist. Die beiden Schraubeinrichtungen 14 weisen jeweils um eine vertikale Schraubachse 17 rotierbare Schraubwerkzeuge 18 auf und sind mit einer Drehplatte 19 verbunden, welche gegenüber dem Tragrahmen 15 um eine vertikale, parallel zu den Schraubachsen 17 verlaufende und zwischen den beiden Schraubeinrichtungen 14 positionierte Drehachse 20 verschwenkbar ausgebildet ist. Die Verschwenkung erfolgt mit Hilfe eines Drehantriebes 21, der einerseits am Tragrahmen 15 und andererseits direkt an der Drehplatte 19 angeordnet ist.

In Fig. 3 sind verschiedene Positionen der Schienenklemmen 2 und der Schienenschrauben 12 ersichtlich. Bei einer Schwelle 22 befinden sich die Schienenschrauben 12 bzw. deren Schraubachsen 17 auf einer Schwellenlängsachse 23. Bei Schwellen 24, 25 ist die Anordnung unsymmetrisch ausgeführt, d. h. die Schraubachsen 17 liegen nicht auf der Schwellenlängsachse 23. Eine gedachte Verbindung 26 der beiden Schraubenachsen 17 schließt mit der Schwellenlängsachse 23 entweder einen positiven Winkel α (bei Schwelle 24) oder einen negativen Winkel β (bei Schwelle 25) ein. Die Einschiebewerkzeuge 10 weisen eine entsprechende Breite auf, so dass ein Arbeiten auch bei unsymmetrisch angeordneten Schienenklemmen 2 problemlos möglich ist. Aus Gründen der Übersichtlichkeit sind in Fig. 3 nicht alle Einschiebe- bzw. Schraubwerkzeuge 10, 18 dargestellt.

In Fig. 4 wird dargestellt, wie die Schraubeinrichtungen 14 an unterschiedliche Verhältnisse angepasst werden können. Nachdem die Schienenklemmen 2 in ihre jeweiligen bereits beschriebenen Endstellungen verbracht worden sind, wird der Drehantrieb 21 beaufschlagt. Dadurch werden die Schraubeinrichtungen 14 mitsamt der Drehplatte 19 um die Drehachse 20 und den gewünschten Winkel α oder β verschwenkt. Für diese strichpunktiert eingezeichneten Positionen sind der Drehplatte 19 ein erster Anschlag 27 (für Winkel α) und ein zweiter Anschlag 28 (für Winkel β) zugeordnet. Durch Verstellvorrichtungen 29 wird der durch die asymmetrische Position der Schienenschrauben 12 vergrößerte Abstand der Schraubachsen 17 zueinander ausgeglichen. Anschließend werden die Schraubwerkzeuge 18 betätigt und die die Schiene 4 an der Schwelle 22, 24, 25 fixierende Schienenklemme 2 mit der Schienenschraube 12 fest verschraubt.

## Patentansprüche

1. Vorrichtung zum Einbau von Schienenklemmen (2), mit einem durch Rollen (3) auf einer Schiene (4) verfahrbaren Rahmen (5) und relativ zu diesem verstellbaren, bezüglich einer normal zur Schiene (4) verlaufenden Schwellenlängsrichtung einander gegenüberliegenden Einschiebewerkzeugen (10) zur Verlagerung der Schienenklemmen (2) in eine zum Eindrehen von Schienenschrauben (12) vorgesehene Endstellung, **dadurch gekennzeichnet, dass** zwischen den zwei Einschiebewerkzeugen (10) zwei durch einen Antrieb (16) relativ zum Rahmen (5) höhenverstellbare, auf einer Drehplatte (19) der Vorrichtung befestigte Schraubeinrichtungen (14) zum Fixieren der Schienenklemmen (2) mit den Schienenschrauben (12) vorgesehen sind, wobei die Drehplatte (19) durch einen Drehantrieb (21) um eine zwischen den beiden Schraubeinrichtungen (14) positionierte, parallel zu einer Schraubachse (17) verlaufende Drehachse (20) verdrehbar ist.

2. Vorrichtung nach Anspruch 1, **dadurch gekennzeichnet, dass** die beiden Einschiebewerkzeuge (10) auf einem relativ zum Rahmen (5) sowie den Schraubeinrichtungen (14) höhenverstellbaren Hilfsrahmen (8) befestigt sind.

3. Vorrichtung nach Anspruch 2, **dadurch gekennzeichnet, dass** jedem Einschiebewerkzeug (10) ein Einschiebeantrieb (11) für eine Verschiebung relativ zum Hilfsrahmen (8) zugeordnet ist.

4. Vorrichtung nach Anspruch 2 oder 3, **dadurch gekennzeichnet, dass** das Einschiebewerkzeug (10) sowie der zugeordnete Einschiebeantrieb (11) entgegen eine Druckrichtung von Schraubenfedern (13) relativ zum Hilfsrahmen (8) höhenverstellbar gelagert sind.

5. Vorrichtung nach Anspruch 1, **dadurch gekennzeichnet, dass** der Drehplatte (19) ein erster und zweiter Anschlag (27, 28) für eine Begrenzung der Drehbewegung zugeordnet ist, so dass durch eine gedachte Verbindung (26) der beiden Schraubachsen (17) ein positiver Winkel α oder ein negativer Winkel β in Bezug auf eine Schwellenlängsachse (23) einschließbar ist.

6. Vorrichtung nach Anspruch 5, **dadurch gekennzeichnet, dass** der Drehantrieb (21) für eine zwischen den beiden Anschlägen (27, 28) gelegene Mittelstellung der Schraubeinrichtungen (14) ausgebildet ist, bei der die beiden Schraubachsen (17) in Schwellenlängsrichtung positioniert sind.

## Claims

1. A device for installing rail clamps (2), including a frame (5) mobile by means of rollers (3) on a rail (4) and inserting tools (10) for shifting the rail clamps (2) into an end position intended for screwing in rail bolts (12), the inserting tools (10) being adjustable relative to said frame (5) and disposed opposite one another with regard to a longitudinal direction of sleepers, extending perpendicularly to the rail (4), **characterized in that** two screwing devices (14) for fixing the rail clamps (2) by the rail bolts (12) are provided between the two inserting tools (10), the screwing devices (14) being fastened to a swivel plate (19) of the device and vertically adjustable relative to the frame (5) by means of a drive (16), wherein the swivel plate (19) is rotatable by means of a rotation drive (21) about an axis of rotation (20) which is positioned between the two screwing devices (14) and extends parallel to a screwing axis (17).

2. A device according to claim 1, **characterized in that** the two inserting tools (10) are fastened to an auxiliary frame (8) which is vertically adjustable relative to the frame (5) and the screwing devices (14).

3. A device according to claim 2, **characterized in that** an inserting drive (11) for a displacement relative to the auxiliary frame (8) is associated with each inserting tool (10).

4. A device according to claim 2 or 3, **characterized in that** the inserting tool (10) as well as the associated inserting drive (11) is mounted for vertical adjustment relative to the auxiliary frame (8) against a direction of pressure of coil springs (13).

5. A device according to claim 1, **characterized in that** a first and second stop (27, 28) for limiting the rotating motion is associated with the swivel plate (19), so that by means of an imaginary line (26) connecting the two screwing axes (17) a positive angle α or a negative angle β can be enclosed with regard to a longitudinal sleeper axis (23).

6. A device according to claim 5, **characterized in that** the rotation drive (21) is designed to enable a central position of the screwing devices (14), located between the two stops (27, 28), in which the two screwing axes (17) are positioned in the longitudinal direction of the sleeper.

## Revendications

1. Dispositif pour le montage de dispositifs d'ancrage de rails (2) comprenant un châssis (5) pouvant être déplacé par des rouleaux (3) sur un rail (4) et des outils d'insertion (10) pouvant être réglés par rapport à celui-ci, opposés l'un à l'autre par rapport à une direction longitudinale de traverse s'étendant perpendiculairement au rail (4) pour le déplacement des dispositifs d'ancrage de rails (2) dans une position finale prévue pour le vissage de vis de rail (12), **caractérisé en ce que** deux dispositifs de vissage (14) réglables en hauteur par rapport au châssis (5) par un entraînement (16), fixés sur une plaque tournante (19) du dispositif pour fixer les dispositifs d'ancrage de rails (2) avec les vis de rail (12) sont prévus, dans lequel la plaque tournante (19) peut être tournée par un entraînement rotatif (21) autour d'un axe de rotation (20) positionné entre les deux dispositifs de vissage (14), s'étendant parallèlement à un axe de vissage (17).

2. Dispositif selon la revendication 1, **caractérisé en ce que** les deux outils d'insertion (10) sont fixés sur un châssis auxiliaire (8) réglable en hauteur par rapport au châssis (5) ainsi qu'aux dispositifs de vissage (14).

3. Dispositif selon la revendication 2, **caractérisé en ce qu'**un entraînement d'insertion (11) pour un coulissement par rapport au châssis auxiliaire (8) est associé à chaque outil d'insertion (10).

4. Dispositif selon la revendication 2 ou 3, **caractérisé en ce que** l'outil d'insertion (10) ainsi que l'entraînement d'insertion associé (11) sont logés de manière réglable en hauteur par rapport au châssis auxiliaire (8) à l'encontre d'un sens de pression de ressorts hélicoïdaux (13).

5. Dispositif selon la revendication 1, **caractérisé en ce qu'**une première et une seconde butées (27, 28) pour une limitation du mouvement rotatif sont associées à la plaque tournante (19) de sorte qu'un angle positif α ou un angle négatif P peut être inclus par rapport à un axe longitudinal de traverse (23) par une connexion imaginaire (26) des deux axes de vissage (17).

6. Dispositif selon la revendication 5, **caractérisé en ce que** l'entraînement rotatif (21) est réalisé pour une position centrale située entre les deux butées (27, 28) des dispositifs de vissage (14) dans laquelle les deux axes de vissage (17) sont positionnés dans la direction longitudinale de traverse.
